# EUROPÄISCHE PATENTSCHRIFT

(11) **EP 1 348 929 B1**
(45) Veröffentlichungstag und Bekanntmachung des Hinweises auf die Patenterteilung: **09.01.2008**
(21) Anmeldenummer: 03002494.7
(22) Anmeldetag: 06.02.2003
(51) Int. Cl.: F42B 5/08

(54) **Patrone mit elektrischer Zündung der Treibladung**
Ammunition cartridge with electrically ignited propellant charge
Cartouche de munition ayant une charge propulsive à allumage électrique

(30) Priorität: 26.03.2002 DE 10213465
(43) Veröffentlichungstag der Anmeldung: 01.10.2003
(73) Patentinhaber: Rheinmetall Waffe Munition GmbH, 40880 Ratingen (DE)
(72) Erfinder: Schmees, Heiner, 29223 Celle (DE); Post, Lothar, 41352 Korschenbroich (DE)
(74) Vertreter: Dietrich, Barbara

(56) Entgegenhaltungen:
- EP-A- 1 092 939
- WO-A-00/17598
- WO-A-96/29565
- DE-A- 2 355 221
- DE-A- 19 936 649
- FR-A- 2 197 155
- GB-A- 2 349 939

## Beschreibung

Die Erfindung betrifft eine Patrone mit einer verbrennbaren Treibladungshülse und einer elektrothermischen Zündvorrichtung, wobei die Treibladungshülse mit einem aus Metall bestehenden Hülsenboden verbunden ist, an dem vorderseitig eine Dichtlippe befestigt ist, gemäß den Merkmalen des Oberbegriffs des Anspruchs 1.

Bei diesen an sich bekannten Patronen erfolgt die Anzündung des Treibladungspulvers durch Ausbildung von Lichtbogenentladungen im Inneren des Treibladungspulvers. Hierzu befindet sich innerhalb des Treibladungspulvers der jeweiligen Patrone mindestens ein drahtförmiger Leiter, der zur Anzündung des Pulvers von einem derart hohen Strom durchflossen wird, daß der entsprechende Draht explosionsartig verdampft. Der sich bei diesem Vorgang ausbildende Lichtbogen zündet dann das umgebende Treibladungspulver an.

Eine derartige Patrone ist beispielsweise aus der DE-A-199 36 649 bekannt, wobei durch den aus Metall bestehenden Hülsenboden ein gut isoliertes elektrisches Kontaktstück geführt ist, welches außenseitig wesentlich über das Bodenstück des Hülsenbodens hervorsteht und von einer waffenseitigen Hochspannungselektrode kontaktierbar ist. Innerhalb des Hülsenbodens wird das Kontaktstück durch ein relativ massives Isolierformteil seitlich abgestützt und ist mit einer Kontaktscheibe verbunden, an der mehrere durch das Treibladungspulver geführte drahtförmige Leiter befestigt sind.

Nachteilig bei dieser bekannten Patrone ist unter anderem, daß durch das außenseitig hervorstehende Kontaktstück ein automatischer Betrieb der entsprechenden Waffenanlage, insbesondere mit Keilverschlüssen, nicht zu realisieren ist. Außerdem nimmt das zur Abstützung des Kontaktstückes massiv ausgebildete Isolierformteil relativ viel Platz innerhalb der Patrone ein, was der Forderung nach einer hohen Ladedichte des Treibladungspulvers entgegensteht. Schließlich muß die bei Patronen mit verbrennbarer Treibladungshülse üblicherweise auf den Hülsenboden aufzubringende Dichtlippe (vgl. z.B. EP-A-1 092 939) in einem separaten Verfahrensschritt auf den Hülsenboden aufvulkanisiert werden.

Aus der WO-A-96 29565 ist eine Patrone mit einer elektrothermischen Zündvorrichtung bekannt, die eine nicht verbrennbare, aus Metall bestehende Treibladungshülse und einen mit der Treibladungshülse verbundenen, aus einem Metall bestehenden Hülsenboden umfaßt. Dabei ist in dem Hülsenboden innenseitig ein hülsenbodenförmig ausgebildeter Isolator angeordnet, der formschlüssig an der Innenseite des Hülsenbodens anliegt und in eine durch das Bodenstück des Hülsenbodens hindurchgeführte Ausnehmung hineinragt. Der Isolator ist im Bereich der Ausnehmung ringförmig ausgebildet und stützt sich außenseitig an der Innenwand der Ausnehmung ab und umschließt ein ebenfalls von der Innenseite des Hülsenbodens aus in die Ausnehmung des Bodenstückes ragendes elektrisches Kontaktstück, das von der Außenseite des Hülsenbodens von einer Hochspannungselektrode elektrisch kontaktierbar ist.

Ausgehend von der DE-A-199 36 649 liegt der Erfindung die Aufgabe zugrunde, eine einfach herstellbare Patrone anzugeben, die einen automatischen Betrieb von Waffenanlagen erlaubt, wie er im wesentlichen auch bei der Verwendung herkömmlicher Patronen möglich ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken - ähnlich wie im Falle der vorstehend erwähnten WO-A-96 29565 - das Kontaktstück derart auszugestalten, daß es außenseitig nicht über die Vorderfläche des Bodenstückes ragt und daß es innenseitig die Kontaktscheibe bildet, welche sich über einen hülsenbodenförmigen Isolator relativ geringer Wandstärke großflächig an der Treibladungshülse abstützt, so daß ein entsprechend massives Isolatorformteil entfallen kann. Außerdem ist die Dichtlippe des Hülsenbodens einteilig mit dem Isolator verbunden, so daß über die Vulkanisation der Isolierschicht in diesem Falle gleichzeitig die Verbindung (Anhaftung) zum Hülsenboden und zur Kontaktscheibe herstellbar ist.

Wie sich gezeigt hat, eignet sich dieses Verfahren hervorragend für eine Serienproduktion erfindungsgemäßer Patronen.

Die erfindungsgemäße Patrone, bei der also die Isolierung der hochspannungsführenden Teile voll in den Hülsenboden integriert sind, eignet sich insbesondere für moderne Panzerkanonen mit Keilverschluß.

Während bei der Patrone, wie sie in der DE-A-199 36 649 offenbart ist, zur Abstützung der Elektrode und des Isolators unter Gasdruck (d.h. bei Schußabgabe) auch Teile des Verschlusses der Waffenanlage benötigt werden, erfolgt bei der erfindungsgemäßen Patrone die Abstützung der Elektrode und des Isolators vollständig über den Hülsenboden der Patrone.

Als vorteilhaft hat es sich erwiesen, wenn die Kontaktscheibe an ihrem äußeren Rand der Dichtlippe ausgebildet ist, so daß beim Schuß vermieden wird, daß Pulvergase zwischen Isolator und die Kontaktscheibe geraten.

Zur Befestigung der Kontaktscheibe kann diese mit dem Isolator und dieser mit dem Hülsenboden verklebt werden.

Weitere Einzelheiten und Vorteile der Erfindung ergeben sich aus den folgenden anhand von Figuren erläuterten Ausführungsbeispielen. Es zeigen:
Fig.1 den Längsschnitt eines hülsenbodenseitigen Bereiches einer erfindungsgemäßen Patrone;
Fig.2 und 3 die Anordnung der in Fig.1 dargestellten Patrone in einer Waffe mit Keilverschluß vor und nach der Kontaktierung des elektrischen Kontaktes der Patrone.

In Fig.1 ist mit 1 eine großkalibrige Patrone (z.B. zum Verschießen aus einer Panzerwaffe) bezeichnet, die eine verbrennbare Treibladungshülse 2 und einen aus Stahl bestehenden Hülsenboden 3 mit vorderseitig daran befestigter Dichtlippe 3' umfaßt.

Die Patrone 1 ist mit einer elektrothermischen Zündvorrichtung 4 versehen. Diese besteht im wesentlichen aus einem elektrischen Kontaktstück 5, welches einerseits in eine Ausnehmung 6 des Bodenstückes 7 des Hülsenbodens 3 ragt und andererseits mit einer großflächigen, sich über die gesamte Innenseite 8 des Bodenstückes 7 erstreckenden Kontaktscheibe 9 verbunden ist. Die Kontaktscheibe 9 weist an ihrem äußeren Rand eine Dichtlippe 10 auf. Außerdem sind an der Kontaktscheibe 9 jeweils ein Ende 11 zweier zur Zündung von Lichtbögen dienender Drähte 12 befestigt. Das jeweils andere Ende 13 der beiden Drähte 12 ist an einem Kontaktring 14 der Treibladungshülse 2 befestigt.

Die Kontaktscheibe 9 und der Hülsenboden 3 sind durch einen hülsenbodenförmig ausgebildeten hochspannungsfesten Isolator 15 elektrisch voneinander isoliert. Dieser bildet innerhalb der Ausnehmung 6 des Bodenstückes 7 einen ringförmigen Bereich 15' und stützt sich außenseitig an der Innenwand 16 der Ausnehmung 6 ab. Außerdem umschließt der ringförmige Bereich 15' des Isolators 15 das in die Ausnehmung 6 ragende Kontaktstück 5.

Wie der Fig.1 zu entnehmen ist, befinden sich sowohl das außenseitige Ende 25 des Kontaktstückes 5 als auch das außenseitige Ende 26 des ringförmigen Bereiches 15' des Isolators 15 etwas gegenüber der Außenfläche 27 des Bodenstückes 7 zurückgesetzt in der Ausnehmung 6.

In den Fig.2 und 3 ist der verschlußseitige Bereich einer Panzerkanone 17 mit geladener Patrone 1 dargestellt. Dabei ist mit 18 ein Waffenrohr und mit 19 ein Bodenstück bezeichnet, in dem sich ein Keilverschluß mit Verschlußkeil 20 befindet. In dem Verschlußkeil 20 befindet sich eine von einer Isolierung 21 umgebende, axial verschiebbar angeordnete Hochspannungselektrode 22. Diese ist über eine Zuleitung 23 mit einer nicht dargestellten Stromquelle verbunden.

Nach dem Schließen des Verschlußkeiles 20 (Fig.2) wird die Hochspannungselektrode 22 automatisch in Richtung auf das Kontaktstück 5 der Patrone 1 verschoben und vorderseitig in eine Ausnehmung 24 des Kontaktstückes 5 gedrückt (Fig.3). Dabei drückt gleichzeitig die Isolierung 21 der Hochspannungselektrode 22 auf den ringförmigen Bereich 15' des Isolators 15 der Patrone 1, so daß die elektrische Verbindung zwischen der Hochspannungselektrode 22 und dem Kontaktstück 5 vollständig isoliert ist.

Die Erfindung ist selbstverständlich nicht auf das dargestellte Ausführungsbeispiel beschränkt. So können beispielsweise sowohl das außenseitige Ende des Kontaktstückes als auch das außenseitige Ende des ringförmigen Bereiches des Isolators bündig mit der Außenfläche des Bodenstückes abschließen.

Als besonders vorteilhaft hat es sich erwiesen, wenn die Dichtlippe 3' des Hülsenbodens 3 einteilig mit dem Isolator 15 verbunden ist. Dadurch kann auf einfache Weise erreicht werden, daß mit dem Aufvulkanisieren der Dichtlippe 3' und damit auch des Isolators 15 gleichzeitig eine Verbindung (Anhaftung) zum Hülsenboden 3 und zur Kontaktscheibe 9 hergestellt wird.

### Bezugszeichenliste

- 1: Patrone
- 2: Treibladungshülse
- 3: Hülsenboden
- 3': Dichtlippe (Hülsenboden)
- 4: elektrothermische Zündvorrichtung
- 5: Kontaktstück
- 6: Ausnehmung (Bodenstück)
- 7: Bodenstück
- 8: Innenseite
- 9: Kontaktscheibe
- 10: Dichtlippe (Kontaktscheibe)
- 11: Ende
- 12: Draht
- 13: Ende
- 14: Kontaktring
- 15: Isolator
- 15': ringförmiger Bereich
- 16: Innenwand
- 17: Panzerkanone
- 18: Waffenrohr
- 19: Bodenstück
- 20: Verschlußkeil
- 21: Isolierung
- 22: Hochspannungselektrode
- 23: Zuleitung
- 24: Ausnehmung (Kontaktstück)
- 25: außenseitige Ende (Kontaktstück)
- 26: außenseitige Ende (ringförmiger Bereich)
- 27: Außenfläche

## Patentansprüche

1. Patrone mit einer verbrennbaren Treibladungshülse (2) und einer elektrothermischen Zündvorrichtung (4), wobei
die Treibladungshülse (2) mit einem aus Metall bestehenden Hülsenboden (3) verbunden ist, an dem vorderseitig eine Dichtlippe 3' befestigt ist,
in dem Hülsenboden (3) innenseitig ein Isolator (15) angeordnet ist, der formschlüssig an der Innenseite (8) des Hülsenbodens (3) anliegt und in eine durch das Bodenstück (7) des Hülsenbodens (3) hindurchgeführte Ausnehmung (6) hineinragt,
der Isolator (15) im Bereich der Ausnehmung (6) ringförmig ausgebildet ist und sich außenseitig an der Innenwand (16) der Ausnehmung (6) abstützt und ein ebenfalls von der Innenseite (8) des Hülsenbodens (3) aus in die Ausnehmung (6) des Bodenstückes (7) ragendes elektrisches Kontaktstück (5) umschließt, welches mit einer Kontaktscheibe (9) verbunden ist, die formschlüssig an dem Isolator (15) anliegt,
das elektrische Kontaktstück (5) von der Außenseite des Hülsenbodens (3) von einer Hochspannungselektrode (22) elektrisch kontaktierbar ist,
**gekennzeichnet durch** die Merkmale:
a) der Isolator (15) ist hülsenbodenförmig ausgebildet;
b) das elektrische Kontaktstück (5) ist einstückig mit der Kontaktscheibe (9) verbunden;
c) die Dichtlippe (3') des Hülsenbodens (3) und der Isolator (15) sind einteilig miteinander verbunden und bestehen aus einem Vulkanisat.

2. Patrone nach Anspruch 1, **dadurch gekennzeichnet, daß** sich die Kontaktscheibe (9) über die gesamte Innenseite (8) des Bodenstückes (7) des Hülsenbodens (3) erstreckt.

3. Patrone nach Anspruch 1 oder 2, **dadurch gekennzeichnet, daß** die Kontaktscheibe (9) an ihrem äußeren Rand eine Dichtlippe (10) aufweist.

4. Patrone nach einem der Ansprüche 1 bis 3, **dadurch gekennzeichnet, daß** das elektrische Kontaktstück (5) eine Ausnehmung (24) aufweist, in welche die Hochspannungselektrode (22) einführbar ist.

5. Patrone nach einem der Ansprüche 1 bis 4, **dadurch gekennzeichnet, daß** die Ausnehmung (6) in dem Bodenstück (7) des Hülsenbodens (3) und der ringförmige Bereich (15') des Isolators (15) derart gewählt sind, daß bei Kontaktierung des elektrischen Kontaktstückes (5) durch die Hochspannungselektrode (22) der ringförmige Bereich (15') von einer die Hochspannungselektrode (22) umgebenden Isolierung (21) kontaktierbar ist.

6. Patrone nach einem der Ansprüche 1 bis 5, **dadurch gekennzeichnet, daß** sowohl das außenseitige Ende (25) des Kontaktstückes (5) als auch das außenseitige Ende (26) des ringförmigen Bereiches (15') des Isolators (15) bündig mit der Außenfläche (27) des Bodenstückes (7) abschließen oder etwas gegenüber der Außenfläche des Bodenstückes (7) zurückgesetzt in der Ausnehmung (6) angeordnet sind.

7. Patrone nach einem der Ansprüche 1 bis 6, **dadurch gekennzeichnet, daß** die Ausnehmung (6) des Bodenstückes (7) mittig durch dieses hindurchgeführt ist.

## Claims

1. Cartridge with a **combustible** propellant-charge casing (2) and with an electrothermal detonating device (4), with
the propellant-charge casing (2) being connected to a metal casing base (3) to the front side of which a sealing lip 3' is attached,
an insulator (15) being arranged on the inside in the casing base (3), with said insulator (15) lying against the inside (8) of the casing base (3) to provide a form fit and projecting into an opening (6) through the base piece (7) of the casing base (3),
the insulator (15) being in the form of a ring in the area of the opening (6) and supported on the outside against the inner wall (16) of the opening (6) and enclosing an electrical contact piece (5) that also projects from the inside (8) of the casing base (3) into the opening (6) of the base piece (7), with the electrical contact piece (5) being connected to a contact disk (9) that rests against the insulator (15) to provide a form fit,
the electrical contact piece (5) being electrically contactable from the outside of the casing base (3) by a high-voltage electrode (22),
**characterized by** the features:
a) the insulator (15) is formed in the shape of the casing base;
b) the electrical contact piece (5) is connected to the contact disk (9) to form a single piece;
c) the sealing lip (3') of the casing base (3) and the insulator (15) are connected to each other as a single piece and consist of a butadiene-acrylonitrile rubber

2. Cartridge according to Claim 1, **characterized in that** the contact disk (9) extends over the complete inside (8) of the base piece (7) of the casing base (3).

3. Cartridge according to Claim 1 or 2, **characterized in that** the contact disk (9) has a sealing lip (10) on its outer edge.

4. Cartridge according to one of Claims 1 to 3,
**characterized in that** the electrical contact piece (5) has an opening (24) into which the high-voltage electrode (22) can be inserted.

5. Cartridge according to one of Claims 1 to 4,
**characterized in that** the opening (6) in the base piece (7) of the casing base (3) and the annular area (15') of the insulator (15) are chosen so that when the electrical contact piece (5) is contacted by the high-voltage electrode (22) the annular area (15') can be contacted by an insulation (21) surrounding the high-voltage electrode (22).

6. Cartridge according to one of Claims 1 to 5,
**characterized in that** both the outer end (25) of the contact piece (5) and the outer end (26) of the annular area (15') of the insulator (15) are arranged flush with the outer surface (27) of the base piece (7) or are arranged set back in the opening (6) relative to the outer surface of the base piece (7).

7. Cartridge according to one of Claims 1 to 6,
**characterized in that** the opening (6) of the base piece (7) passes through the centre of said base piece (7).

## Revendications

1. Cartouche dotée d'une douille (2) à charge propulsive combustible et d'un dispositif d'allumage électrothermique (4),
la douille (2) de charge propulsive étant reliée à un fond de douille (3) réalisé en métal et sur le côté avant duquel une lèvre d'étanchéité (3') est fixée,
un isolant (15) qui repose en correspondance géométrique sur le côté intérieur (8) du fond de douille (3) et qui s'enfonce dans une découpe (6) qui traverse la pièce de fond (7) du fond de douille (3) étant disposé du côté intérieur du fond de douille (3),
l'isolant (15) étant configuré en forme d'anneau dans la zone de la découpe (6) et s'appuyant par son côté extérieur contre la paroi intérieure (16) de la découpe (6) en entourant une pièce de contact électrique (5) qui s'enfonce dans la découpe (6) de la pièce de fond (7) également depuis le côté intérieur (8) du fond de douille (3) et qui est reliée à un disque de contact (9) qui repose en correspondance géométrique sur l'isolant (15),
la pièce de contact électrique (5) pouvant être mise en contact électrique par le côté extérieur du fond de douille (3) avec une électrode (22) à haute tension,
**caractérisée par** les caractéristiques suivantes:
a) l'isolant (15) est configuré dans la forme du fond de douille,
b) la pièce de contact électrique (5) est reliée d'un seul tenant au disque de contact (9) et
c) la lèvre d'étanchéité (3') du fond de douille (3) et l'isolant (15) sont reliés l'un à l'autre d'un seul tenant et sont réalisés en un matériau vulcanisé.

2. Cartouche selon la revendication 1, **caractérisée en ce que** la plaque de contact (9) s'étend sur tout le côté intérieur (8) de la pièce de fond (7) du fond de douille (3).

3. Cartouche selon les revendications 1 ou 2,
**caractérisée en ce que** le disque de contact (9) présente sur son bord extérieur une lèvre d'étanchéité (10).

4. Cartouche selon l'une des revendications 1 à 3, **caractérisée en ce que** le contact électrique (5) présente une découpe (24) dans laquelle l'électrode (22) à haute tension peut être insérée.

5. Cartouche selon l'une des revendications 1 à 4, **caractérisée en ce que** la découpe (6) ménagée dans la pièce de fond (7) du fond de douille (3) et la partie annulaire (15') de l'isolant (15) sont sélectionnées de telle sorte que lorsque la pièce de contact électrique (5) est mise en contact par l'électrode (22) à haute tension, la partie annulaire (15') peut être mise en contact avec une isolation (21) qui entoure l'électrode (22) à haute tension.

6. Cartouche selon l'une des revendications 1 à 5, **caractérisée en ce que** tant l'extrémité extérieure (25) de la pièce de contact (5) que l'extrémité extérieure (26) de la partie annulaire (15') de l'isolant (15) se raccordent à chant avec la surface extérieure (27) de la pièce de fond (7) ou sont disposées dans la découpe (6) en léger retrait par rapport à la surface extérieure de la pièce de fond (7).

7. Cartouche selon l'une des revendications 1 à 6, **caractérisée en ce que** la découpe (6) de la pièce de fond (7) traverse cette dernière en son milieu.
